# FASCICULE DE BREVET EUROPEEN

(11) **EP 0 152 715 B1**
(45) Date de publication et mention de la délivrance du brevet: **20.09.1989**
(21) Numéro de dépôt: 84430045.9
(22) Date de dépôt: 19.12.1984
(51) Int. Cl.: E04H 3/00

(54) **Coupole tournante pour observatoire d'astronomie**
Drehkuppel für Sternwarte
Rotatable observatory dome

(30) Priorité: 20.12.1983 FR 8320530
(43) Date de publication de la demande: 28.08.1985
(73) Titulaire: Sage, Jean, F-11100 Narbonne (FR)
(72) Inventeur: Sage, Jean, F-11100 Narbonne (FR)

(56) Documents cités:
- DE-A- 2 133 214
- BOUW, no. 50, 10 décembre 1966, pages 2026-2032, Rotterdam, NL; L.C. VAN DER LEE: "Sterrenwacht te Roden"

## Description

La présente invention a pour objet une coupole tournante particulièrement destinée aux observatoires d'astronomie, selon le préambule de la revendication 1.

Les coupoles connues ont généralement une forme demi sphérique. Elles sont constituées d'une coque dont le bas de l'ossature reçoit des roulements qui permettent le mouvement tournant. Ces roues sont mobiles sur des rails ancrés dans le soubassement. L'ouverture méridienne qui permet les observations peut être occultée par un panneau mobile. Ces coupoles, de construction délicate, nécessitent des mises en place très précises dans des conditions généralement difficiles dues à leur site d'implantation, peuvent présenter des dangers pour les utilisateurs et nécessitent un entretien régulier. La revue néerlandaise BOUW numéro 50 de décembre 1966 page 2030 décrit une telle coupole comportant à sa partie inférieure, un rail de rotation en forme de U supporté par des éléments de support fixes.

L'objet de l'invention est une coupole selon la revendication 1. Les revendications dépendantes indiquent d'autres aspects de l'invention. Afin de faciliter les manutentions de mise en place, l'ensemble peut être réalisé par éléments. La disposition du rail de rotation, selon l'invention élimine les risques d'accidents et simplifie le dispositif de roulement et d'entraînement mécanique.

Les dessins ci-après donnent des indications supplémentaires et servent de support à la description qui suit.

Les dessins sont donnés à titre d'exemple et ne limitent en aucun cas la portée de l'invention.
La figure 1 représente une coupole en croquis perspectif.
La figure 2 représente une coupe verticale de la coupole dans l'axe de la fenêtre de visée.
La figure 3 représente en coupe le rail au bas d'une coupole et un plot de roulement, selon l'état de la technique.

La coupole représentée sur la figure 1 comporte dôme (1) jupe (2) rail (3) du volet (4) de fermeture de la fenêtre (5) de visée et soubassement (9).

Ces éléments se retrouvent dans la figure 2 où sont également tracés le rail (6) de rotation de la coupole et les éléments de support ou plots (8) de roulement fixés dans le soubassement (9).

La disposition du rail et des supports selon l'invention se déduit de la figure 3 en inversant les positions du rail 6 et de l'élément 8, l'ouverture du rail étant dirigée vers l'extérieur de la coupole comme représenté à la figure 2.

Cette disposition permet d'obtenir le mouvement de rotation, le centrage, et le maintien en place de la coupole en cas de vent. Un dispositif (7), chaîne fixe, ou denture par exemple, complémentaire au rail (6) permet le mouvement de rotation donné par un ensemble mécanique ou électro-mécanique. Une variante de cet entraînement consiste à placer contre, la coupole (1) ou le rail (6) une roue motorisée qui entraîne par friction la coupole. Comme on le voit sur cette figure un élément de support (8) ou plot de roulement est composé d'une embase maintenue dans le soubassement (9) par des ancrages (10) dont on peut régler la hauteur au moyen d'écrou (11) et contre écrou (11 bis). Les trous (12) oblongs permettent un réglage latéral. Au bas de l'embase on trouve un axe (13) supportant une roue (14) en contact avec le rail (6).

La figure 4 représente le rail (3) pour le volet (4) de fermeture de la fenêtre d'observation (5). Les roulements (15) assurent le fonctionnement et les roulements (16) permettent le maintien du volet en place en cas de vent. Le rail (3) est décentré par rapport au centre du dôme (1) afin d'obtenir une longueur suffisante (17) pour permettre le dégagement complet de la fenêtre (5) par le volet (4) en position d'ouverture totale.

Le rail (3) peut aussi être concentrique au dôme (1) et de rayon sensiblement plus grand afin de permettre le dégagement complet de la fenêtre (5) par le volet (4) en position d'ouverture totale par débordement du volet (4) au-delà de l'extrémité du rail (3) au devant de la jupe (2).

## Revendications

1. Coupole tournante destinée aux observatoires d'astronomie, comportant un rail de rotation (6) en forme de U, supporté par des éléments de support (8) fixes, caractérisée en ce que le rail de rotation (6) est disposé à l'intérieur des éléments de support (8) par rapport au centre de la coupole et que l'ouverture du rail (6) en U est dirigée vers l'extérieur de la coupole pour assurer les fonctions de rotation, centrage et sécurité au vent de la coupole.

2. Coupole tournante selon la revendication 1 caractérisée par l'adjonction au rail (6) d'un système d'entraînement (7) transmettant le mouvement de rotation de la coupole donné par un dispositif mécanique.

3. Coupole tournante selon la revendication 1 caractérisée par la position décentrée de rails (3) par rapport au centre du dôme (1) afin d'obtenir en arrière d'une fenêtre (5) une longueur suffisante (17) pour permettre le dégagement total de la dite fenêtre (5) par un volet (4) en position d'ouverture totale.

4. Coupole tournante selon la revendication 1 caractérisée par la position concentrique au dôme (1) des rails (3) et leur rayon supérieur afin de permettre le dégagement complet de la fenêtre (5) par le volet (4) en position d'ouverture totale par débordement du volet (4) au-delà de l'extrémité des rails (3) au devant de la jupe (2)

## Claims

1. Rotating dome for observatories, containing an U-shaped rail (6), based on a solid support (8), characterized by the fact that the rotation rail (6) is situated in the inner side of the support (8) in relation to the center of the dome, and by the fact that the opening of the U-shaped rail shows to the outside of the dome in order to guarantee the turning function of the dome, the adjustment and the safety against the wind.

2. Rotating dome according to motion 1, characterized by the adjunction of a driving system (2) to the rail (6), which transmits the rotating movement of the dome by means of a mechanical device.

3. Rotating dome according to motion 1, characterized by the excentrical adjustment of the rail (3) opposite to the dome in order to obtain a sufficient length which permits the total opening of the window (5) by means of a complete slinding of the closing element.

4. Rotating dome according to motion 1, characterized by the concentric adjustment of the rails (3) to the dome (1) and its greater diameter, in order to obtain a complete opening of the window (5) by sliding the closing element totally down over the rails's end and the covering.

## Patentansprüche

1. Drehkuppel für Sternwarten enthaltend eine Rotatiensschiene (6) in U Form gelagert auf einem festen Trägerelement (8), charakterisiert dadurch, dass sich die Rotationsschiene (6) innerhalb des Trägerelements (8) im Verhältnis zum Zentrum der Kuppel befindet, und dass die Oeffnung der U-förmigen Schiene nach der Aussenseite der Kuppel zeigt, um die Drehfunktion der Kuppel, die Feineinstellung und die Sichemeit gegenüber dem Wind zu gewährlersten.

2. Drehkuppel gemäss Antrag 1, charakterisiert durch Hinzüfügung eines Antriebssystems (7) zur Schiene (6), die die Drehbewegung der Kuppel durch eine mechanische Vorrichtung überträgt.

3. Drehkuppel gemäss Antrag 1C, charakterisiert durch die exzentrische Anordnung der Schiene (3) gegenüber dem Dom, um hinter dem Fenster eine gegügende Länge zu erhalten, die die totale Oeffnung dieses Fensters (5) durch die völlige Verschhiebung des Schliesselementes er möglicht.

4. Drehkuppel gemäss Antrag 1, charakterisiert durch die konzentrische Anordnung der Schienen (3) am Dom (1) und ihren grösseren Durchmesser, um eine völlige Oeffnung des Fensters (5) durch die Verschiebung des Schliesselementes zu erzielen, dass über das Schienenende und über die Verkleidung hinweg gleitet.
